# EUROPÄISCHE PATENTSCHRIFT

(11) **EP 0 560 788 B1**
(45) Veröffentlichungstag und Bekanntmachung des Hinweises auf die Patenterteilung: **14.09.1994**
(21) Anmeldenummer: 91919201.3
(22) Anmeldetag: 10.10.1991
(51) Int. Cl.: A63B 51/00

(54) **SAITENRICHTER FÜR BALLSCHLÄGER, BEISPIELSWEISE TENNISCHLÄGER**
RAQUET-STRING ADJUSTMENT DEVICE
SYSTEME DE REPOSITIONNEMENT DE CORDES POUR RAQUETTES, PAR EXEMPLE POUR RAQUETTES DE TENNIS

(30) Priorität: 07.12.1990 AT 2478/90
(43) Veröffentlichungstag der Anmeldung: 22.09.1993
(73) Patentinhaber: MACKNIGG, Johann, A-8051 Graz (AT)
(72) Erfinder: MACKNIGG, Johann, A-8051 Graz (AT)
(74) Vertreter: Brauneiss, Leo, Dipl.Ing.
(86) Internationale Anmeldenummer: AT9100109
(87) Internationale Veröffentlichungsnummer: WO9210243

(56) Entgegenhaltungen:
- DE-U- 8 714 155

## Beschreibung

Die Erfindung betrifft einen Saitenrichter für Ballschlager, beispielsweise Tennisschläger, mit einem Tragerkörper, der mit vorspringenden Eingriffskörpern versehen ist, die in die Maschen der Saitenbespannung passend einführbar ausgebildet sind, derart, daß bei Einführung derselben in die Maschen die Saiten in ihre richtige Lage verschoben werden.

Es ist bekannt, daß die Saiten einer Bespannung von Ballschlägern durch den Aufprall der Bälle häufig verschoben werden. Dadurch wird beispielsweise beim Schlagen die Richtung, in der der Ball weggeschleudert wird, verändert, es werden somit Fehlschläge bewirkt. Es ist daher erforderlich, die verschobenen Saiten wieder in ihre richtige Lage zu bringen. Dies kann händisch vorgenommen werden. Eine solche Vorgangsweise ist jedoch mühsam und vor allem ist eine exakte Ausrichtung der Saiten hiedurch nicht gewährleistet.

Es sind daher bereits Saitenrichter für Ballschläger vorgeschlagen worden (DE-OS 33 37 341, DE-GM 85 14 020). Diese bekannten Saitenrichter bestehen aus einem plattenförmigen Trägerkörper, von dem zahnförmig ausgebildete Eingriffskörper abstehen. Diese Eingriffskörper werden in die von den einzelnen Saiten begrenzten Maschen eingeführt, wodurch verschobene Saiten in die richtige Lage gebracht werden.

Die DE-OS 33 37 341 schlägt vor, den plattenförmigen Tragerkörper entweder permanent beim Spielplatz oder Clubhaus zu montieren oder als Bestandteil der Schlägerhülle auszubilden. Es ist jedoch dann nicht möglich, diesen Saitenrichter während des Spiels zu verwenden, ohne den Spielplatz zu verlassen oder zumindest das Spiel länger zu unterbrechen. Auch bei Vorhandensein eines solchen Saitenrichters ist der Spieler somit genötigt, während des Spiels die verschobenen Saiten wieder händisch in die richtige Lage zu bringen.

Das DE-GM 85 14 020 offenbart zwar einen kammartigen Saitenrichter, der infolge seiner geringen Abmessungen auch in einer Gewandtasche verwahrt und daher auch während des Spiels verwendet werden kann, ohne daß dieses auf längere Zeit unterbrochen werden muß, es lassen sich jedoch mit diesem bekannten Saitenrichter nur eine verhältnismäßig geringe Anzahl von Maschen der Bespannung in einem Arbeitsvorgang in die richtige Lage bringen. Es ist daher zumeist erforderlich, diesen bekannten Saitenrichter mehrmals hintereinander in verschiedene Maschen der Bespannung einzuführen, um eine Ausrichtung der gesamten Saiten in die richtige Lage zu bewirken. Diese Vorgangsweise ist mühsam und zeitraubend.

Die vorliegende Erfindung hat sich zur Aufgabe gestellt, einen Saitenrichter für Ballschläger zu schaffen, der einerseits klein in seinen Abmessungen ist, sodaß er in einer Gewandtasche verwahrt und somit beim Spiel mitgeführt und rasch eingesetzt werden kann, anderseits eine rasche Ausrichtung sämtlicher Saiten der Bespannung eines Ballschlägers in die richtige Lager sicherstellt. Zur Lösung dieser Aufgabe schlägt die Erfindung vor, daß ein in einem Halteteil gelagerter, umlaufender Trägerkörper vorgesehen ist.

Die Abmessungen eines solchen Saitenrichters können klein gehalten werden, sodaß dieser Saitenrichter ohne Schwierigkeiten beim Spielen mitgeführt werden kann und daher rasch zur Hand ist, also auch in kurzen Spielpausen, beispielsweise vor dem Aufschlagen des Gegners, eingesetzt werden kann. Trotzdem lassen sich mit einem solchen Saitenrichter die verschobenen Saiten eines Ballschlägers in sehr kurzer Zeit in ihre richtige Lage bringen, da es lediglich notwendig ist, den Trägerkörper so auf die Bespannung des Schlägers aufzusetzen, daß eine Reihe der abstehenden Eingriffskörper in eine Masche eingreift, und dann den Trägerkörper über die Bespannung zu rollen, sodaß hiedurch der Trägerkörper in seine Umlaufbewegung versetzt wird und die vom Trägerkörper abstehenden Eingriffskörper nacheinander in den jeweils benachbarten Maschen zum Eingriff gelangen und die diese Maschen begrenzenden Saiten in die richtige Lage verschieben.

Bei einer einfachen Ausführungsform der Erfindung besteht der Trägerkörper aus einer Walze, von deren Umfangsfläche die Eingriffskörper abstehen, und die im Halteteil drehbar gelagert ist. Ein solcher Saitenrichter läßt sich äußerst einfach herstellen. Im einfachsten Fall kann die Walze in einem Bügel drehbar gelagert sein, der mit einem Handgriff versehen ist, somit ähnlich wie eine Tapetenandrückrolle ausgebildet sein, von der die Eingriffskörper abstehen.

Gemäß einer bevorzugten Ausführungsform der Erfindung ist jedoch die Walze in einer seitlich offenen Ausnehmung im Halteteil untergebracht, aus welcher die Eingriffskörper herausragen. Dadurch ist die Walze geschützt untergebracht und es wird eine einfache und sichere Rotationslagerung der Walze an den die Ausnehmung begrenzenden, der Drehacnse benachbarten Wänden des Halteteiles ermöglicht. Eine einfache Handhabung läßt sich dann erzielen, wenn die Ausnehmung im Bereich einer Kante des Halteteiles angeordnet ist.

Der Halteteil ist zweckmäßig so ausgebildet, daß er mit der Hand leicht erfaßt und gehalten werden kann.

Fallweise sind die Abstände zwischen den Längssaiten und den Quersaiten unterschiedlich. Damit auch bei derartigen Ballschlägern sämtliche Saiten mit dem erfindungsgemäßen Saitenrichter in ihre richtige Lage gebracht werden können, sind gemäß einem weiteren Merkmal der Erfindung im Halteteil zwei Walzen mit von der Umfangsfläche abstehenden Eingriffskörpern drehbar gelagert, welche Walzen vorzugsweise an einander gegenüberliegenden Seiten des Halteteiles angeordnet sind. Die von den beiden Walzen abstehenden Eingriffskörper weisen dann solche Abmessungen und Abstände untereinander auf, daß mit der einen Walze bei Bewegung derselben in Richtung der Längssaiten diese Längssaiten und mit der anderen Walze bei Bewegung der Walze in Richtung der Quersaiten diese Quersaiten in ihre richtige Lage gebracht werden können. Die Anordnung der beiden Walzen an einander gegenüberliegenden Seiten des Halteteiles ermöglicht eine einfache Unterbringung dieser Walzen am selben Halteteil.

Die Abstände der Saiten sind häufig bei verschiedenen Ballschlägern unterschiedlich. Um den erfindungsgemäßen Saitenrichter an solche verschiedenen Ballschlägertypen anpassen zu können, sind zweckmäßig die Walzen im Halteteil auswechselbar angeordnet. Bei einer solchen Ausführungsform müssen für eine andere Ballschlägertype lediglich die Walzen gegen andere, typenentsprechende Walzen ausgetauscht werden.

Um einen einfachen Austausch der Walzen zu ermöglichen, sind diese zweckmäßig mit stirnseitig abstehenden Wellenstummeln versehen, die in in Seitenwangen des Halteteiles angeordneten, am Rand offenen Schlitzen eingesetzt sind.

Bei einer anderen Ausführungsform des erfindungsgemäßen Saitenrichters besteht der Trägerkörper aus einem umlaufenden Band, das über im Halteteil angeordnete, vorzugsweise drehbar gelagerte, Rollen geführt ist und an seiner Außenseite die abstehenden Eingriffskörper trägt. Dieses über die Rollen geführte Band kann ebenso wie die Walzen in eine Umlaufbewegung versetzt werden, so daß die vom Band abstehenden Eingriffskörper nacheinander in die Maschen der Bespannung eingreifen und dadurch ein Ausrichten der Saiten bewirken.

Um einen Schlupf des Bandes auf den drehbar gelagerten Rollen zu vermeiden, kann das Band zumindest teilweise als Zahnriemen ausgebildet sein, dessen Zähne in am Umfang der Rollen angeordnete Zähne eingreifen. Es ist hiebei nicht erforderlich, das gesamte Band als Zahnriemen auszubilden, es können beispielsweise nur die beiden Längsränder des Bandes mit Zähnen versehen sein und nur die den Stirnseiten der Rollen benachbarten Umfangsabschnitte gezahnt ausgebildet sein.

Um ein Durchhängen des Bandes, wenn dieses über die Bespannung des Schlägers bewegt wird, zu verhindern und ein vollständiges Eingreifen der Eingriffskörper in die Maschen der Bespannung sicherzustellen, ist es von Vorteil, wenn das Band zwischen den beiden Rollen, über die es geführt ist, an der den Eingriffskörpern abgewendeten Seite an einer im Halteteil vorgesehenen Auflageplatte abgestützt ist.

Um eine exakte Ausrichtung der Saiten sicherzustellen, weisen erfindungsgemäß die Eingriffskörper die Form einer Pyramide mit rechteckiger Grundfläche auf, welche Grundfläche den gleichfalls rechteckig ausgebildeten Maschen entspricht. Die Spitze der Pyramide dringt leicht in diese Maschen ein, die Pyramidenflächen gewährleisten eine Anlage der Saiten über die ganze die betreffende Masche begrenzende Länge.

In der Zeichnung ist die Erfindung anhand von Ausführungsbeispielen schematisch erläutert. Fig.1 zeigt eine Ansicht einer ersten Ausführungsform des erfindungsgemäßen Saitenrichters für Ballschläger in Richtung des Pfeiles I in Fig.2 und Fig.2 stellt einen Schnitt durch den Saitenrichter nach der Linie II - II in Fig.1 dar. Fig.3 zeigt einen Teilschnitt ähnlich jenem in Fig.2, wobei jedoch die Walze mit den abstehenden Eingriffskörpern weggelassen ist, sodaß die Lagerung der Walze erkennbar ist. Fig.4 zeigt einen Längsschnitt durch eine zweite Ausführungsform des erfindungsgemäßen Saitenrichters und Fig.5 einen Längsschnitt durch eine dritte Ausführungsform des erfindungsgemäßen Saitenrichters.

Die in den Fig.1 bis 3 dargestellte Ausführungsform des erfindungsgemäßen Saitenrichters besitzt einen Halteteil 1, der solche Abmessungen aufweist, daß er mit einer Hand leicht erfaßt und auch in der Tasche eines Bekleidungsstückes untergebracht werden kann. An zwei gegenüberliegenden Seiten des Halteteiles 1 befinden sich Ausnehmungen 2, die entlang einer Kante des Halteteiles 1 derart angeordnet sind, daß sie an zwei entlang dieser Kante schneidenden Oberflächen des Halteteiles 1 offen sind.

In jeder dieser Ausnehmungen 2 befindet sich eine Walze 3, von deren Umfangsfläche Eingriffskörper 4 abstehen. Die Eingriffskörper 4 weisen die Form einer Pyramide auf, deren mit dem Walzengrundkörper verbundene Grundflache rechteckig ausgebildet ist. Die Walzen 3 sind über Wellenstummel 5 in die Ausnehmungen 2 begrenzenden Seitenwänden 6 drehbar gelagert. Die Lagerung ist hiebei derart ausgestaltet, daß die Walzen 3 aus den Ausnehmungen 2 des Halteteiles 1 auf einfache Weise entfernt und durch andere Walzen bzw. durch Walzen mit Eingriffskörpern 4 anderer Abmessungen ersetzt werden können. Hiezu kann beispielsweise zumindest der an einer Seite der Walze 3 vorgesehene Wellenstummel 5 in der Walze 3 oder in den Seitenwangen 6 verschiebbar gelagert sein. Es können aber auch, wie aus Fig.3 hervorgeht, die Wellenstummel 5 fest mit der Walze 3 verbunden sein, vorzugsweise einstückig mit der Walze 3 ausgebildet sein, und in in den Seitenwangen 6 des Halteteiles angeordneten, am Rand offenen Schlitzen 9 eingesetzt sein. Die Schlitze 9 sind hiebei so angeordnet, daß durch den auf die Walze 3 bei ihrer Bewegung über die Bespannung des Schlägers ausgeübten Druck die Wellenstummel 5 auf den Grund der Schlitze gepreßt werden, jedoch trotzdem die Wellenstummel 5 zwecks Auswechslung der Walze 3 leicht aus den Schlitzen 9 herausgeführt werden können.

Bei der Ausführungsform nach Fig.4 sind im Haltekörper 1 zwei Rollen 10 drehbar gelagert, über welche ein den Trägerkörper bildendes Band 11 geführt ist, das die abstehenden Eingriffskörper 4 trägt. Die Rollen 10 sind zweckmäßig zumindest in den beiden den Stirnseiten benachbarten Bereichen mit Zähnen 12 versehen und das Band 11 ist an seiner Unterseite in diesen Bereichen als Zahnriemen ausgebildet, der mit den Zähnen 12 der Rollen kämmt. Dadurch wird ein Schlupf zwischen den Rollen 10 und dem Band 11 verhindert. Zwischen den beiden Rollen 10 ist das Band 11 an der den Eingriffskörpern 4 abgewendeten Seite an einer im Halteteil 1 fixierten Auflageplatte 13 abgestützt, sodaß sich das Band nicht durchbiegt, wenn es über die Bespannung des Schlägers bewegt wird.

Bei der besonders einfachen, in Fig.5 dargestellten Ausführungsform ist eine Walze 3, von deren Umfangsfläche die Eingriffskörper 4 abstehen, in einem von einem Bügel gebildeten Halteteil 1' drehbar gelagert, der mit einem Handgriff 14 versehen ist.

Bei jeder Ausführungsform greifen bei Benützung des erfindungsgemäßen Saitenrichters die Eingriffskörper in die in Fig.1 angedeuteten Maschen 7 ein, die von den Längs- und Quersaiten 8 der Bespannung eines Ballschlägers gebildet werden. Führt die Walze 3 über die Saiten 8 eine Rollbewegung aus bzw. wird das Band 11 über den Saiten 8 in eine Umlaufbwewegung versetzt, so gelangen die Eingriffskorper 4 nacheinander in die verschiedenen Maschen 7, wodurch ein Ausrichten der Saiten bewirkt wird.

Die Walze 3, das Band 11, sowie die vorzugsweise mit der Walze 3 bzw. dem Band 11 einstückig ausgebildeten Eingriffskörper 4 können aus Kunststoff, insbesondere aus Hart-PVC oder aus Hartgummi, bestehen.

## Patentansprüche

1. Saitenrichter für Ballschläger, beispielsweise Tennisschläger, mit wenigstens einem Trägerkörper (3,11), der mit vorspringenden Eingriffskörpern (4) versehen ist, die in die Maschen (7) der Saitenbespannung passend einführbar ausgebildet sind, derart, daß bei Einführen derselben in die Maschen (7) die Saiten (8) in ihre richtige Lage verschoben werden, dadurch gekennzeichnet, daß ein in einem Halteteil (19 gelagerter, umlaufender Trägerkörper (3,11) vorgesehen ist.

2. Saitenrichter nach Anspruch 1, dadurch gekennzeichnet, daß der Trägerkörper aus einer Walze (3) besteht, von deren Umfangsfläche die Eingriffskörper (4) abstehen, und die im Halteteil (1) drehber gelagert ist.

3. Saitenrichter nach Anspruch 1 und 2, dadurch gekennzeichnet, daß die Walze (3) in einer seitlich offenen Ausnehmung (2) im Halteteil (1) untergebracht ist, aus welcher die Eingriffskörper (4) herausragen.

4. Saitenrichter nach Anspruch 1, 2 und 3, dadurch gekennzeichnet, daß die Ausnehmung (2) im Bereich einer Kante des Halteteiles (1) angeordnet ist.

5. Saitenrichter nach einem der Ansprüche 1 bis 4, dadurch gekennzeichnet, daß im Halteteil (1) zwei Walzen (3) mit von der Umfangsfläche abstehenden Eingriffskörpern (4) drehbar gelagert sind, welche Walzen (3) vorzugsweise an einander gegenüberliegenden Seiten des Halteteiles (1) angeordnet sind.

6. Saitenrichter nach einem der Ansprüche 1 bis 5, dadurch gekennzeichnet, daß die Walzen (3) im Halteteil (1) auswechselbar angeordnet sind.

7. Saitenrichter nach einem der Ansprüche 1 bis 6, dadurch gekennzeichnet, daß die Walze (3) mit stirnseitig abstehenden Wellenstummeln (5) versehen ist, die in in Seitenwangen (6) des Halteteiles (1) angeordneten, am Rand offenen Schlitzen (9) einsetzbar sind (Fig.3).

8. Saitenrichter nach Anspruch 1, dadurch gekennzeichnet, daß der Trägerkörper aus einem umlaufenden Band (11) besteht, das über im Halteteil (1) angeordnete, vorzugsweise drehbar gelagerte, Rollen (10) geführt ist und an seiner Außenseite die abstehenden Eingriffskörper (4) trägt.

9. Saitenrichter nach Anspruch 8, dadurch gekennzeichnet, daß das Band (11) zumindest teilweise als Zahnriemen ausgebildet ist, dessen Zähne in am Umfang der Rollen (10) angeordnete Zähne (12) eingreifen.

10. Saitenrichter nach Anspruch 8 oder 9, dadurch gekennzeichnet, daß das Band (11) zwischen den beiden Rollen (10) an der den Eingriffskörpern (4) abgewendeten Seite an einer im Halteteil (1) vorgesehenen Auflageplatte (13) abgestützt ist.

11. Saitenrichter nach einem der Ansprüche 1 bis 10, dadurch gekennzeichnet, daß die Eingriffskörper (4) die Form einer Pyramide mit rechteckiger Grundfläche aufweisen.

## Claims

1. String adjuster for ball rackets, for example tennis rackets, comprising at least one carrier body (3,11) provided with protruding engagement bodies (4) which can be inserted matching into the meshes (7) of the strings so that when the engagement bodies are inserted into the meshes (7), the strings (8) are displaced into their correct position, characterized in that a circulating carrier body (3,11) is provided that is bearingly supported in a support member (19).

2. String adjuster according to claim 1, characterized in that the carrier body consists of a roller (3) bearingly supported for rotation in the support member (1), the engagement bodies (4) protruding from the circumference of this roller.

3. String adjuster according to claim 1 and 2, characterized in that the roller is accommodated in a recess (2) in the support member (1) that is open to the side, the engagement bodies (4) protruding from the recess.

4. String adjuster according to claim 1, 2 and 3, characterized in that the recess (2) is positioned in the region of an edge of the support member (1).

5. String adjuster according to any of claims 1 to 4, characterized in that in the support member (1) two rollers (3) having engagement bodies (4) protruding from the circumference are bearingly supported for rotation, said rollers (3) being disposed preferably at sides of the support member (1) that oppose each other.

6. String adjuster according to any of claims 1 to 5, characterized in that the rollers (3) are exchangeably disposed in the support member (1).

7. String adjuster according to any of claims 1 to 6, characterized in that the rollers (3) are provided on their front sides with protruding shaft ends (5) that can be inserted into slots (9) that are provided in side walls (6) of the support member (1) and are open to the edge (Fig.3).

8. String adjuster according to claim 1, characterized in that the carrier body consists of a circulating band (11) guided over rollers (10) that are disposed in the support member (1) and preferably are bearingly supported, said band carrying on its outside the protruding engagement bodies (4).

9. String adjuster according to claim 8, characterized in that the band (11) is at least partially formed as a toothed belt, the teeth of which mesh with teeth (12) provided on the circumference of the rollers (10).

10. String adjuster according to claim 8 or 9, characterized in that the band (11) is abutted between the two rollers (10) on the side not facing the engagement bodies (4) on a support plate (13) provided in the support member (1).

11. String adjuster according to any of claims 1 to 10, characterized in that the engagement bodies have the shape of a pyramid having a rectangular basis.

## Revendications

1. Système de repositionnement de cordes pour raquettes, par exemple pour raquettes de tennis, comportant au moins un élément support (3, 11) d'où dépassent des éléments actifs (4) qui sont prévus pour pénétrer exactement dans les mailles (7) du cordage, de telle sorte qu'en introduisant ceux-ci dans les mailles (7), les cordes (8) sont remises dans leur position correcte, caractérisé en ce que dans la pièce de maintien (1) est prévu un élément support (3, 11) tournant sur paliers.

2. Système de repositionnement de cordes selon la revendication 1, caractérisé en ce que l'élément support est constitué par un rouleau (3) à la surface périphérique duquel sont prévus des éléments actifs (4) saillants, et tournant sur paliers dans la pièce de maintien (1).

3. Système de repositionnement de cordes selon les revendications 1 et 2, caractérisé en ce que le rouleau (3) est logé dans un évidement (2) de la pièce de maintien (1), ouvert latéralement, duquel dépassent les éléments actifs (4).

4. Système de repositionnement de cordes selon les revendications 1, 2 et 3, caractérisé en ce que l'évidement (2) est situé près d'un bord de la pièce de maintien (1).

5. Système de repositionnement de cordes selon l'une quelconque des revendications 1 à 4, caractérisé en ce que, dans la pièce de maintien (1), deux rouleaux (3) portant sur leur surface périphérique les éléments actifs (4) saillants, tournent sur paliers, lesdits rouleaux (3) étant disposés de préférence sur les côtés opposés de la pièce de maintien (1).

6. Système de repositionnement de cordes selon l'une quelconque des revendications 1 à 5, caractérisé en ce que les rouleaux (3) sont disposés dans la pièce de maintien (1) de façon à pouvoir être remplacés.

7. Système de repositionnement de cordes selon l'une quelconque des revendications 1 à 6, caractérisé en ce que les rouleaux (3) comportent latéralement des extrémités d'axe (5) débordantes qui peuvent être insérées (Fig.3) dans des fentes (9) ouvertes sur le côté, prévues dans les faces latérales (6) de la pièce de maintien (1).

8. Système de repositionnement de cordes selon la revendication 1, caractérisé en ce que l'élément support est constitué par une bande sans fin (11) disposée sur des galets (10) tournant de préférence sur paliers, disposés dans la pièce de maintien (1), ladite bande portant sur sa face externe les éléments actifs (4) saillants.

9. Système de repositionnement de cordes selon la revendication 8, caractérisé en ce que la bande (11) est constituée, au moins en partie, par une courroie crantée dont les crans sont en prise avec les dents (12) prévues à la périphérie des galets (10).

10. Système de repositionnement de cordes selon les revendications 8 ou 9, caractérisé en ce que la bande (11) est soutenue, entre les deux galets (10) du côté opposé aux éléments actifs (4), par une plaque d'appui (13) prévue dans la pièce de maintien (1).

11. Système de repositionnement de cordes selon l'une quelconque des revendications 1 à 10, caractérisé en ce que les éléments actifs (4) ont la forme d'une pyramide à base rectangulaire.
